# EUROPÄISCHE PATENTSCHRIFT

(11) **EP 0 798 456 B1**
(45) Veröffentlichungstag und Bekanntmachung des Hinweises auf die Patenterteilung: **24.09.2003**
(21) Anmeldenummer: 97102393.2
(22) Anmeldetag: 14.02.1997
(51) Int. Cl.: F02D 41/24, F02D 41/22

(54) **Verfahren zum Betrieb einer Brennkraftmaschine mit Hilfe einer Steuereinrichtung**
Method of operation of an internal combustion engine using a control apparatus
Procédé de fonctionnement d'un moteur à combustion interne utilisant un dispositif de commande

(30) Priorität: 30.03.1996 DE 19612857
(43) Veröffentlichungstag der Anmeldung: 01.10.1997
(73) Patentinhaber: Bayerische Motoren Werke Aktiengesellschaft, 80788 München (DE)
(72) Erfinder: Gumpinger, Franz, 81375 München (DE); Hohenner, Hans, 80331 München (DE)

(56) Entgegenhaltungen:
- EP-A- 0 308 944
- EP-A- 0 536 676
- DE-A- 3 829 949
- DE-A- 4 117 393
- US-A- 4 996 643
- US-A- 5 111 686
- US-A- 5 491 631

## Beschreibung

Die Erfindung bezieht sich auf ein Verfahren mit den Merkmalen des Oberbegriffs von Patentanspruch 1.

Bei Steuereinrichtungen für moderne Brennkraftmaschine ist es grundsätzlich möglich, die Soll-Leistungsdaten zu verändem. Dies geschieht beispielsweise im Rahmen von Service-Maßnahmen. Damit aber läßt sich die Gefahr einer Veränderung der Soll-Leistungsdaten ohne die Kontrolle des Fahrzeugherstellers nicht ausschließen. Erfolgt diese Veränderung unsachgemäß, so besteht die Gefahr von Überlastungen der Brennkraftmaschine mit der Folge, von Maschinenschäden. Der Nutzer eines derartigen Fahrzeugs läuft ferner Gefahr, die Betriebserlaubnis oder den Versicherungsschutz für das Fahrzeug zu verlieren.

US-A-5 111 686 beschreibt eine in einem Fahrzeug vorgesehene Vorrichtung zur Fehlerdiagnose. Diese Vorrichtung diagnostiziert und speichert regelwidrige Zustände einer Elektronik-Kontrollvorrichtung, die der Steuerung des Fahrzeugs dient. Die Vorrichtung zur Fehlerdiagnose vergleicht ferner die aktuellen Betriebsbedingungen des Fahrzeugs mit den Betriebsbedingungen, die zum Zeitpunkt der regelwidrigen Zustände vorlagen.

Aus der DE-A-38 29 949 ist ein Verfahren zum Betrieb einer elektrischen Druckmittel-Betriebsbremseinrichtung und eine Steuervorrichtung zur Durchführung des Verfahrens bekannt. Die Steuervorrichtung beinhaltet mehrere parallel und unabhängig voneinander wirkende Sicherungsfunktionen, die eine elektrische Fehlbetätigung der Bremsen unmöglich machen. Die Sicherheit beeinträchtigende Prüfergebnisse sind in einem nichtflüchtigen Halbleiterspeicher einschreibbar. In dem Speicher können zudem aufgetretene Fehlerzustände mit Betriebsparametern und Datum und Uhrzeit eingeschrieben werden.

US-A-5 491 631 beschäftigt sich mit einem Fehlerdiagnosesystem für Fahrzeuge, das von unterschiedlichen, fahrzeugausstattungsspezifischen Fehlerdiagnoseprogrammen Gebrauch macht. Um Fahrzeuge mit unterschiedlicher Ausstattung aber an sich gleichen elektronischen Steuereinrichtungen (ECU) unterscheiden und unter Verwendung eines an die jeweilige Ausstattung angepassten Fehlerdiagnosesystems analysieren zu können, ist ein Speicher vorgesehen. In diesem Speicher wird ein das betreffende Fahrzeug individualisierender Code gespeichert, anhand dem das für das betreffende Fahrzeug geeignete Fehlerdiagnoseprogramm ermittelt werden kann.

Der Erfindung liegt die Aufgabe zugrunde, ein Verfahren der eingangs genannten Art zu schaffen, mit dessen Hilfe die Veränderung der Soll-Leistungsdaten auf einfache Weise feststellbar ist.

Die Erfindung löst diese Aufgabe durch die kennzeichnenden Merkmale des Patentanspruchs 1.

Durch die Abspeicherung der Ist-Leistungsdaten dann, wenn diese von den Soll-Leistungsdaten abweichen, wird der Nachweis einer Änderung der Soll-Leistungsdaten ohne weiteres möglich. Der Fahrzeugbenutzer erhält andererseits damit auch die Möglichkeit, den Nachweis zu führen, daß beispielsweise seine Soll-Leistungsdaten nicht verändert sind und kann dann gegenüber dem Fahrzeughersteller bzw. der Versicherung seine berechtigten Ansprüche belegen. Auch die nicht völlig auszuschließende Möglichkeit einer Veränderung der Leistungsdaten ohne Einfluß und Zutun des Fahrzeugbenutzers, beispielsweise beim Austausch der Steuereinrichtung und einem Werkstattfehler läßt sich für den Fahrzeugbenutzer ebenfalls ohne weiteres führen. Bei einem Besitzerwechsel wird es dem nachfolgenden Besitzer möglich, eine mögliche übermäßige Beanspruchung der Brennkraftmaschine anhand der abgespeicherten Ist-Leistungsdaten zu erkennen. Er kann dann beispielsweise von einem Kauf des Fahrzeugs Abstand nehmen. Andererseits kann der Vorbenutzer anhand von nicht abgespeicherten Ist-Leistungsdaten den Nachweis des ordnungsgemäßen Betriebs der Brennkraftmaschine führen. Der Käufer eines Fahrzeugs erhält damit in gewisser Weise die Sicherheit, eine Brennkraftmaschine mit normaler Lebensdauer zu erwerben.

Weitere Ausgestaltungen und vorteilhafte Verbesserungen der Erfindung sind Gegenstand der weiteren Patentansprüche.

So liefert die Information über die zeitliche Wirksamkeit dabei insbesondere Tag, Monat und/oder Jahr ein gutes Maß dafür, in welchem Umfang die Brennkraftmaschine übermäßig belastet wurde. Weitere Möglichkeiten, hierzu Informationen zu liefern, bestehen darin, die Laufleistung festzuhalten, mit der das Fahrzeug mit den veränderten Ist-Leistungsdaten betrieben wurde.

Die Abspeicherung der Ist-Leistungsdaten innerhalb des Steuergeräts ermöglicht, den Vergleich von Soll- und Ist-Leistungsdaten anhand der Steuereinrichtung selbst durchzuführen. Die Abspeicherung redundant an einer Stelle außerhalb der Steuereinrichtung hingegen ermöglicht es, auch bei einem Austausch der Steuereinrichtung einen evtl. Mißbrauch oder aber auch eine Änderung der Soll-Leistungsdaten zweifelsfrei feststellen zu können.

Die in den Patentansprüchen 6 und 7 angegebenen Möglichkeiten beziehen sich auf besondere Brennkraftmaschinentypen wie Diesel- oder aufgeladene' Otto-Brennkraftmaschinen und bieten mit wenig Daten eine hohe Transparenz für eine evtl. Leistungssteigerung der Brennkraftmaschine. Die im Patentanspruch 8 genannten Merkmale bieten besonders bei Otto-Brennkraftrnaschinen diese Möglichkeit.

Ferner können auch andere Soll-Leistungsdaten mit den zugehörigen Ist-Daten abgespeichert werden. Erfolgt die Manipulation nicht durch ein geändertes Software-Programm, sondern durch "Anfetten", d.h. durch Ändern des Ansauglufttemperaturfühler-Widerstandswertes, so kann dies durch Vergleich der Ansaugluftund der Außentemperatur in einem stabilen Zustand des Fahrzeugs, z.B. bei einer über 20km/h liegenden Fahrzeuggeschwindigkeit erfolgen. Beide Temperatursignale sind über einen internen Datenbus verfügbar. Eine Unplausibilität kann im zusätzlichen Speicher dokumentiert werden.

Weitere Verbesserungen des erfindungsgemäßen Verfahrens bestehen darin, den Softwarestand des in der Steuereinrichtung eingesetzten Programms durch eine Prüfsumme zu dokumentieren und die Prüfsumme zusätzlich abzuspeichern. Hierfür kann wiederum der Speicher eines anderen, z.B. im Rahmen einer elektronischen Wegfahrsicherung eingesetzten Steuergeräts verwendet werden. Bei jedem Fahrzeugstart wird dieser Wert mit dem Wert in der Steuereinrichtung verglichen. Liegt ein neuer Wert vor, so wird dieser ebenfalls abgespeichert. Mit dieser Methode kann eindeutig festgestellt werden, ob ein korrekter Wert, d.h. der ursprüngliche Softwarestand, oder eine Manipulation vorliegt.

Ergänzend oder alternativ kann die Möglichkeit, evtl. Manipulationen zu dokumentieren und nachträglich zu erkennen, noch weiter verbessert werden. Hierzu ist die Steuereinrichtung mit einer fahrzeugindividuellen Kennung, beispielsweise in Form der Fahrgestellnummer versehen. Auch diese Kennung kann in einem zusätzlichen Speicher, beispielsweise dem Speicher eines anderen Steuergeräts festgehalten werden. Das Steuergerät wird beispielsweise im Rahmen einer elektronischen Wegfahrsicherung verwendet. Bei jedem Fahrzeugstart wird die dort gespeicherte Kennung mit dem aktuellen Wert der Kennung in der Steuereinrichtung verglichen. Bei fehlender Übereinstimmung kann beispielsweise ein Starten des Fahrzeugs verhindert werden oder aber auch eine Dokumentation der Diskrepanz vorgenommen werden.

Diese Kennung kann ebenso wie die Soll-Leistungsdaten auch noch ein weiteres mal in einem anderen Speicher festgehalten werden. Dadurch erhöht sich der Schutz vor einem mißbräuchlichen gleichzeitigen Austausch der Steuereinrichtung und des den zusätzlichen Speicher enthaltenen Steuergeräts.

## Patentansprüche

1. Verfahren zum Betrieb einer Brennkraftmaschine eines Fahrzeugs mit Hilfe einer Steuereinrichtung, die einen elektronischen Speicher mit vorgegebenen, für das Leistungsverhalten der Brennkraftmaschine relevanten Soll-Leistungsdaten enthält, **dadurch gekennzeichnet, daß** die Soll-Leistungsdaten zusätzlich redundant abgespeichert werden, daß die redundanten Soll-Leistungsdaten mit den aktuellen, für das Leistungsverhalten der Brennkraftmaschine relevanten Ist-Leistungsdaten verglichen werden und daß die Ist-Leistungsdaten im Fahrzeug abgespeichert werden, wenn sie gegenüber den Soll-Leistungsdaten verändert sind.

2. Verfahren nach Anspruch 1, **dadurch gekennzeichnet, daß** die Steuereinrichtung auch eine fahrzeugindividuelle Kennung enthält und daß diese Kennung ebenfalls zusätzlich abgespeichert wird.

3. Verfahren nach Anspruch 1 oder 2, **dadurch gekennzeichnet, daß** die Ist-Leistungsdaten hinsichtlich ihrer zeitlichen Wirksamkeit abgespeichert werden.

4. Verfahren nach Anspruch 3, **dadurch gekennzeichnet, daß** die Information über die zeitliche Wirksamkeit auch den Tag, Monat und/oder Jahr enthält.

5. Verfahren nach einem der Ansprüche 1 bis 4, **dadurch gekennzeichnet, daß** die Ist-Leistungsdaten in der Steuereinrichtung abgespeichert werden.

6. Verfahren nach einem der Ansprüche 1 bis 5, **dadurch gekennzeichnet, daß** die Soll-Leistungsdaten außerhalb der Steuereinrichtung im Fahrzeug redundant abgespeichert werden.

7. Verfahren nach einem der Ansprüche 1 bis 6, **dadurch gekennzeichnet, daß** die Ist- und die Soll-Leistungsdaten eine Information über den maximalen Verbrennungsdruck enthalten.

8. Verfahren nach Anspruch 7, **dadurch gekennzeichnet, daß** die Information den Maximalwert des Ladedrucks und/oder der Einspritzmenge enthält.

9. Verfahren nach einem der Ansprüche 1 bis 5, **dadurch gekennzeichnet, daß** bei einer Otto-Brennkraftmaschine die Ist- und die Soll-Leistungsdaten Informationen über die zugehörigen Kraftstoffmengen und die Drehzahlen enthalten.

## Claims

1. A method of operating an engine of a vehicle by using a control device containing an electronic memory with preset performance data corresponding to the performance of the engine, **characterised in that** the set performance data are additionally stored in redundant form, the redundant set performance data are compared with the actual performance data relative to the performance of the engine and the actual performance data are stored in the vehicle if altered relative to the set performance data.

2. A method according to claim 1, **characterised in that** the control device also contains an identification signal peculiar to the vehicle and the signal is also additionally stored.

3. A method according to claim 1 or 2, **characterised in that** the actual storage data are stored with regard to their validity at a particular time.

4. A method according to claim 3, **characterised in that** the information about validity at a particular time also contains the day, month and/or year.

5. A method according to any of claims 1 to 4, **characterised in that** the actual performance data are stored in the control device.

6. A method according to any of claims 1 to 5, **characterised in that** the set performance data are stored in redundant form in the vehicle outside the control device.

7. A method according to any of claims 1 to 6, **characterised in that** the actual and the set performance data contain information about the maximum combustion pressure.

8. A method according to claim 7, **characterised in that** the information contains the maximum value of the boost pressure and/or of the quantity injected.

9. A method according to any of claims 1 to 5, **characterised in that** in the case of a spark-ignition engine the actual and the set performance data contain information about the associated quantities of fuel and the speeds of rotation.

## Revendications

1. Procédé pour faire fonctionner un moteur à combustion interne d'un véhicule au moyen d'un dispositif de commande qui comprend une mémoire électronique contenant des données de puissance de consigne prédéterminées qui sont significatives pour le comportement de puissance du moteur à combustion interne,
**caractérisé en ce que**
les données de puissance de consigne sont en supplément mémorisées de façon redondante, les données de puissance de consigne redondantes sont comparées aux données de puissance réelles actuelles qui sont significatives pour le comportement de puissance du moteur à combustion interne, et les données de puissance réelles sont mémorisées dans le véhicule lorsqu'elles sont modifiées par rapport aux données de puissance de consigne.

2. Procédé selon la revendication 1,
**caractérisé en ce que**
le dispositif de commande comprend aussi un code individuel du véhicule et ce code est lui aussi mémorisé en supplément.

3. Procédé selon la revendication 1 ou 2,
**caractérisé en ce que**
les données de puissance réelles sont mémorisées en ce qui concerne leur activité dans le temps.

4. Procédé selon la revendication 3,
**caractérisé en ce que**
l'information sur l'activité dans le temps comprend aussi le jour, le mois et/ou l'année.

5. Procédé selon une des revendications 1 à 4,
**caractérisé en ce que**
les données de puissance réelles sont mémorisées dans le dispositif de commande.

6. Procédé selon une des revendications 1 à 5,
**caractérisé en ce que**
les données de puissance de consigne sont mémorisées de façon redondante dans le véhicule en dehors du dispositif de commande.

7. Procédé selon une des revendications 1 à 6,
**caractérisé en ce que**
les données de puissance réelles et de consigne contiennent une information sur la pression de combustion maximale.

8. Procédé selon la revendication 7,
**caractérisé en ce que**
l'information contient la valeur maximale de la pression de charge et/ou de la quantité injectée.

9. Procédé selon une des revendications 1 à 5,
**caractérisé en ce que**,
dans le cas d'un moteur à combustion interne à explosion, les données de puissance réelles et de consigne contiennent des informations sur les quantités de carburant correspondantes et sur les vitesses de rotation.
